# EUROPÄISCHE PATENTSCHRIFT

(11) **EP 0 567 756 B1**
(45) Veröffentlichungstag und Bekanntmachung des Hinweises auf die Patenterteilung: **12.06.1996**
(21) Anmeldenummer: 93104308.7
(22) Anmeldetag: 17.03.1993
(51) Int. Cl.: B65F 1/14, B65F 1/12

(54) **Sammelcontainer für Hohlglas**
Collecting container for hollow glassware
Réceptacle collecteur pour verres creux

(30) Priorität: 27.03.1992 DE 4210040; 27.03.1992 DE 9204164 U
(43) Veröffentlichungstag der Anmeldung: 03.11.1993
(73) Patentinhaber: PREMONEX CONSULTING LIMITED, Orpington, Kent BR6 8QE (GB)
(72) Erfinder: Peters, Klaus-Tilmann, Dipl.-Ing., W-4054 Nettetal 1 (DE)
(74) Vertreter: Sparing Röhl Henseler Patentanwälte

(56) Entgegenhaltungen:
- DE-A- 3 238 805
- DE-C- 4 210 040
- DE-U- 9 109 752
- DE-U- 9 204 164
- DE-U- 9 205 466

## Beschreibung

Die Erfindung betrifft einen Sammelcontainer für Hohlglas mit einer unterhalb einer Einwurföffnung angebrachten Bremseinrichtung nach dem Oberbegriff des Anspruchs 1.

Die üblichen Sammelcontainer für Hohlglas weisen eine oder mehrere Einwurföffnungen etwa in Kopfhöhe auf, von wo das Einwurfgut bei zunächst leerem Container auf den Containerboden fällt. Infolgedessen besteht ein großer Teil des sich im Container sammelnden Glases aus Scherben, was zwar einen hohen Nutzungsgrad des Containervolumens ermöglicht, jedoch einen Sortiervorgang unverhältnismäßig erschwert oder sogar unwirtschaftlich macht. Das Sortieren ist aber bei farblosem Glas vor dem Recycling zwingend erforderlich, um Farbglasanteile abzutrennen.

Ebenfalls bekannt ist es daher, in Sammelcontainer Seile oder Ketten unterhalb einer Einwurföffnung zu spannen. Die Fallenergie von eingeworfenem Glas und damit auch die Bruchgefahr werden auf diese Weise verringert. Als nachteilig bei dieser Art Bremseinrichtung hat sich erwiesen, daß die gespannten Seile oder Ketten zuviel Freiraum lassen, durch den das Hohlglas einfach durchfallen kann. Ein dichtes Spannen ist mit einem hohen Spannaufwand verbunden. Eingeworfenes Hohlglas neigt außerdem zum Springen, was nur durch eine hohe Seilspannung vermieden werden kann. Montage und Wartung der bekannten Bremseinrichtung ist folglich aufwendig.

DE-GM 81 36 127 offenbart einen Altglas-Sammelbehälter mit Prall-Querwandungen, die eine labyrinthartige Fallbahn eingeworfener Flaschen oder dergleichen erzwingen. DE-GM 85 31 211 offenbart einen Schall- und Stoßdämpfer für Flaschencontainer in Form wendeltreppenartiger Einbauten. DE-GM 85 34 215 offenbart einen Sammelbehälter für Altglas, bei dem eingeworfene Gegenstände längs seiner schraubenlinienförmigen Schurre bis zum Behälterboden gleiten, also kein freier Fall erfolgt.

Aufgabe der Erfindung ist es daher, einen Sammelcontainer für Hohlglas zu schaffen, bei dem der Anteil an Glasbruch beim Sammelgut erheblich verringert wird.

Diese Aufgabe wird gemäß dem kennzeichnenden Teil des Anspruchs 1 gelöst.

Hierdurch wird ein Sammelcontainer für Hohlgals geschaffen, dessen Bremseinrichtung eine zuverlässige Reduzierung der Fallenergie von eingeworfenem Glas erlaubt und damit das spätere Sortieren aufgrund eines geringeren Glasbruchanteils vereinfacht. Die Bremseinrichtung ist zudem einfach montierbar und verschleißarm. Auch die Schallintensität beim Zusammenprall des Glases wird erheblich verringert.

Weitere Ausgestaltungen der Erfindung sind der nachfolgenden Beschreibung und den Unteransprüchen zu entnehmen.

Die Erfindung wird nachstehend anhand der in den beigefügten Abbildungen dargestellten Ausführungsbeispiele näher erläutert.
Fig. 1 zeigt schematisch im Vertikalschnitt einen Sammelcontainer für Hohlglas gemäß der Erfindung,
Fig. 2 ist ein Teilhorizontalschnitt nach Linie 2-2 in Fig. 1,
Fig. 3 zeigt perspektivisch eine Außenansicht des Containers,
Fig. 4 bis 6 zeigen abgewandelte Ausführungsformen, und
Fig. 7 und 8 zeigen im Schnitt ein Detail im Bereich des Öffnungsspalts.

Man erkennt in Figur 1 ein Containergehäuse 10, beispielsweise aus Stahl, mit kopfseitigen Einwurföffnungen 12 und 14. Innerhalb des Containers befindet sich eine Bremseinrichtung, bestehend aus einem oberen Bremsband 16 und einem unteren Bremsband 18. Die Bremsbänder 16, 18 überspannen die gesamte Länge des Gehäuses 10 und haben vorzugsweise eine solche Breite, daß durch die Öffnungen 12, 14 geworfenes Glas, insbesondere Flaschen, auf die Bremsbänder 16, 18 fallen. Das obere Bremsband 16 ist in der oberen Hälfte des Containergehäuses 10 zwischen jeweils zwei Seitenwänden angeordnet. Vorzugsweise ist das obere Bremsband 16 etwa auf halber Höhe zwischen den Einwurfsöffnungen 12, 14 und einem Containerboden 20 (der in später erläuterter Weise zum Entleeren geöffnet werden kann) angebracht. Das untere Bremsband 18 erstreckt sich vorzugsweise zwischen den gleichen Seitenwänden unterhalb des oberen Bremsbandes 16, und zwar zumindest teilweise mit Abstand von diesem. Vorzugsweise befindet sich ein mittiger Abschnitt des unteren Bremsbandes 18 auf etwa halber Höhe zwischen dem oberen Bremsband 16 und dem Containerboden 20.

Die Bremsbänder 16 und 18 bestehen jeweils aus einem textilen Flächengebilde mit mehreren voneinander beabstandeten Schlitzen 22. Vorzugsweise besteht das textile Flächengebilde aus einem beschichteten Gewebe, Gewirke oder einer anderen textilen Ware mit einer ausreichenden Zugfestigkeit. Beschichtet ist mit Gummi oder einem Kunststoffmaterial. Die Schlitze 22 sind vorzugsweise als längslaufende Schlitze ausgebildet, deren Schlitzbreite mindestens 1 cm beträgt und vorzugsweise im Bereich zwischen 1,5 bis 4 cm liegt. Der jeweils zwischen zwei benachbarten Schlitzen 22 liegende Steg aus textilem Flächengebilde besitzt eine Breite größer oder gleich der Breite der Schlitze 22 und liegt vorzugsweise ebenfalls im Bereich zwischen 1,5 und 4 cm. Jedes Bremsband 16, 18 besteht folglich aus einer Mehrzahl parallel laufender und durch die Schlitze 22 beabstandeter Teilbänder. Dabei erstrecken sich die Schlitze 22 vorzugsweise nicht über die gesamte Länge des jeweiligen Bremsbandes 16, 18. Im seitlichen Endbereich sind die Schlitze 22 verkürzt, so daß die durch die Schlitze 22 entstandenen Teilbänder über die seitlichen Enden miteinander verbunden sind. Jedes Bremsband 16, 18 ist dadurch geschlitzt tuchartig im Containergehäuse 10 einspannbar.

Die seitlichen Enden eines jeden Bremsbandes 16, 18 sind an gegenüberliegenden Seitenwänden des Containergehäuses 10 befestigt, vorzugsweise mit Leisten 24 vernietet oder verschraubt. Wie in Figur 1 dargestellt, erstrecken sich die beiden Bremsbänder 16, 18 mit einem leichten Durchhängungsgrad zwischen den beiden seitlichen Befestigungsstellen. Das untere Bremsband 18 verläuft dabei mit Abstand im wesentlichen parallel zu dem oberen Bremsband 16. Gemäß einem weiteren, nicht dargestellten Ausführungsbeispiel kann das untere Bremsband 18 auch mit einem größeren Durchhängungsgrad als das obere Bremsband 16 in das Containergehäuse 10 eingehängt sein. Die seitlichen Enden des unteren Bandes 18 können dann zusammen mit denen des oberen Bremsbandes 16 an einer Befestigungsstelle der Seitenwände des Containerghäuses 10 angebracht sein, was die Montage wesentlich vereinfacht. Das untere Bremsband 18 hängt dann bauchförmig unter dem oberen Bremsband 16.

Die Anordnung des oberen Bremsbandes 16 und des unteren Bremsbandes 18 zueinander erfolgt vorzugsweise derart, daß die Schlitze 22 des unteren Bremsbandes 18 versetzt zu denen des oberen Bremsbandes 16 angeordnet sind, wie in Figur 2 zu erkennen.

Die Funktion der vorstehend beschriebenen Bremseinrichtung mit einem oberen und unteren Bremsband ist wie folgt: eingeworfene Hohlgläser fallen auf das obere Bremsband 16, das aufgrund seiner Herstellung aus einem textilen Flächengebilde drapierbar und damit nachgiebig ist, so daß sich die Schlitze 22 unter dem Gewicht des Hohlglases aufspreizen und das Hohlglas nach unten hindurch auf das untere Bremsband 18 fallen kann. Die Teil-Fallhöhe ist dann jeweils so gering, daß mit hoher Wahrscheinlichkeit weder das gerade eingeworfene Hohlglas noch bereits im Container befindliche Gläser zu Bruch gehen. Ein zweites Bremsband sorgt für ein weiteres Abfangen der Fallenergie. Dadurch, daß die Schlitze 22 der übereinanderliegenden Bremsbänder 16, 18 zueinander versetzt sind, wird das durch das obere Bremsband 16 durchfallende Hohlglas von dem unteren Bremsband 18 erneut abgebremst, bevor auch dieses sich unter dem Gewicht des Hohlglases aufgrund der Schlitze 22 aufspreizt und das Hohlglas sich weiter in Richtung des Containerbodens 20 bewegt.

Gemäß einer Abwandlung können auch mehr als zwei Bremsbänder vorgesehen sein. Auch können anstelle längslaufender Schlitze 22 querlaufende Schlitze vorgesehen sein. Desweiteren können die zwei beschriebenen Bremsbänder 16, 18 auch an unterschiedlichen gegenüberliegenden Seitenwänden befestigt sein, so daß die Bremsbänder 16, 18 zueinander verdreht übereinander gelagert sind.

Der Container 10 weist vorzugsweise bodenseitige Entleerungsklappen auf, wie in Figur 3 erkennbar.

Solche Container werden für die Entleerung mittels eines Hebezeuges über die Ladefläche eines Transportfahrzeuges gehoben, durch Freigeben der Klappen entleert und zurückgestellt.

Bei dem Container nach der vorliegenden Erfindung sind die einander zugekehrten freien Enden der Klappen vorzugsweise einwärts abgewinkelt und begrenzen ein Hohlprofil. Am Aufstellort des Containers ist eine Schiene befestigt, die ein zu diesem Hohlprofil komplementäres Profil aufweist.

Beim Abstellen des Containers auf die Schiene so, daß diese in das Hohlprofil eingreift, wird der Standort des Containers festgelegt, den er dann auch nach dem Entleeren wieder einnehmen kann. Auf diese Weise kann man Gruppen von Containern in ordentlicher gleichbleibender Anordnung plazieren.

Vorzugsweise sind die ineinandergreifenden Profile in Form eines liegenden Dreiecks ausgebildet. Dies hat den Vorteil, daß die Abwinkelung an den Klappen einen einfachen, leicht beherrschbaren Arbeitsgang darstellt, daß beim Absetzen des Containers eine Zentrierung erfolgt, und daß die Gefahr des Stolperns über die Schiene bei abgehobenem Container gering ist.

Es ist ferner bevorzugt, die Klappen an den Container in einer Ebene anzulenken, die auf gleichem Niveau liegt wie die freien, einander zugekehrten Kanten der Klappen. Die letzteren haben dann die Form flacher Schalen, und das Hohlprofil mündet frei an seinen Enden, so daß die Schiene auch länger sein darf als die Länge dieser freien Kanten, wodurch es möglich wird, daß mehrere gleichartige Container mittels einer einzigen Schiene positioniert werden.

An den Behälterkorpus 10 sind spiegelsymmetrisch zwei bodenseitige Entleerungsklappen 2 mittels Scharnieren 3 angelenkt. Die Einrichtungen für das Geschlossenhalten und Freigeben der Klappen sind nicht mit dargestellt, da sie im Rahmen der vorliegenden Erfindung nicht interessieren. Jede Klappe 2 hat ein freies Ende 4, das einwärts abgewinkelt ist, und insgesamt die Form einer flachen Schale, so daß die Scharniere 3 und die Endkanten 5 der Klappen im wesentlichen in einer Ebene liegen. Auf diese Weise ergibt sich eine nach unten offene Rinne oder ein Hohlprofil 6.

Am Aufstellort kann eine Schiene 7 mit einem zu diesem Hohlprofil komplementären Dreiecksprofil befestigt sein, die beim Absenken den Container auch dann in seine Ausgangslage zentriert, wenn er nicht genau aufgesetzt wird.

Anstelle des Dreiecksprofils könnte auch ein Halbrund- oder sonstiges Profil vorgesehen sein, doch ist die Dreieckform wohl die einfachste.

Figuren 4 bis 6 zeigen eine alternative Bauart des Containers. Bekanntlich ist die Wiederverwertung des gesammelten Guts umso wirtschaftlicher, je weniger Aufwand für die arbeitsintensive Vorsortierung aufzuwenden ist. Deshalb werden grundsätzlich farbloses und Farbglas getrennt gesammelt; man versucht aber auch, Farbglas getrennt nach Grün und Braun zu sammeln.

Andererseits ist es aber auch aufwendig, für jede getrennt zu sammelnde Glassorte jeweils eigene Container bereitzustellen, ganz abgesehen von dem Platzbedarf für diese; die Frage des benötigten Platzes wird mit der zunehmenden Anzahl von wiederzuverwertenden Materialien, wie Aluminium, andere Metalle, Batterien, organische Stoffe und so weiter, immer drängender. Dem trägt die Ausführung nach Figur 4 bis 6 Rechnung.

Gewöhnlich werden die Sammelcontainer auf Straßen und Plätzen so aufgestellt, daß sie nahe der Bordsteinkante stehen; dies schon deshalb, damit sie für die Entleerungsfahrzeuge gut zugänglich sind. Der Container gemäß Figuren 4 bis 6 erlaubt es nun, ihn sowohl von der Fußgängerseite her als auch von der Fahrbahnseite her zu beschicken, und zwar mit jeweils getrennten Einwurföffnungen für zwei Glassorten auf der Fußgänger- und auf der Fahrbahnseite. Dies ist deshalb sinnvoll, weil kaum ein Benutzer um den - gegebenenfalls in einer Reihe mit weiteren Sammelcontainern für andere Stoffe stehenden - Container herumlaufen wird, um das Altglas in die "richtige" Einwurföffnung zu füllen.

Figur 4 ist eine Draufsicht auf den Glassammelcontainer gemäß der Erfindung, Figur 5 ist ein Teilschnitt nach Linie 2-2 der Fig. 4, und Figur 6 zeigt eine alternative Ausführungsform in einer Darstellung analog zu Figur 4.

Die Zeichnungen sind weitgehend schematisiert, und insbesondere sind die Fallbremsbänder nicht eingezeichnet.

Man erkennt in Figur 4 den Containerkorpus 10, beispielsweise eine geschweißte Blechkonstruktion, mit einer mittleren Trennwand 112. An den Längsseiten weist der Container oben abgeschrägte Flanken 114 auf, in denen die Einwurföffnungen für Altglas eingebracht sind. Die Einwurföffnungen für Glas der einen Sorte (z.B. "farblos") sind mit 116, die für Glas der anderen Sorte (z.B. "Farbglas") sind mit 118 bezeichnet. Man erkennt, daß die beiden Öffnungen 116 einander gegenüberliegen ebenso wie die beiden Einwurföffnungen 118. Jeweils eine Einwurföffnung jedes Paares 116/116 und 118/118 ist über eine Leiteinrichtung 120 mit dem Raum jenseits der Trennwand 112 verbunden, so daß das bei jeder Öffnung 116 eingeworfene Gut in den einen, gemeinsamen Sammelraum 116' gelangt, während der Raum 118' das Sammelgut aus beiden Einwurföffnungen 118 aufnimmt. Die Leiteinrichtung 120 ist, wie in Figur 5 erkennbar, eine nach oben offene Rutsche oder Schurre; der bodenseitige Neigungswinkel ist so gewählt, daß das Sammelgut allein unter Schwerkraftwirkung längs der Schurre gleitet; unterhalb der Schurre hat man sich die Fallbremse zu denken.

Bei der Variante nach Figur 4 fällt das Sammelgut in beiden Räumen 116', 118' auf eine Stelle, die ziemlich weit vom Zentrum des jeweiligen Sammelraums entfernt ist, so daß sich dieser möglicherweise schlecht füllt. Man würde demnach die Paare von Einwurföffnungen wohl näher zur Mitte des Containers anordnen. Dies gilt nicht für die Variante nach Figur 6, in der die Bezugszeichen dieselbe Bedeutung haben wie in Figuren 4 und 5. Hier "zielen" die Einwurföffnungen 116 auf zwei voneinander entfernte Stellen des zugeordneten Raumes 116', und entsprechendes gilt für die Öffnungen 118 mit ihrem zugeordneten Raum 118'.

Bei beiden Varianten werden die Räume 116' und 118' durch eigene Bodenklappen verschlossen, die getrennt voneinander geöffnet werden können, um das Sammelgut aus den Räumen 116' und 118' getrennt voneinander abtransportieren zu können. Hierfür weist der Behälter von einem Hebezeug (nicht dargestellt) über Haken 122, 124, 126 betätigbare Mechanismen auf, die keinen Teil der vorliegenden Erfindung bilden und daher nicht weiter erläutert werden.

Figuren 7 und 8 zeigen die Stelle, wo die freien Enden der Klappen 2 einander gegenüberliegen. Der Container 10 ist mit einer zu diesen Klappenkanten parallelen Versteifungsstrebe 216 versehen, die auch verhindern soll, daß Feinteile durch den Spalt zwischen den Klappenkanten auf den Boden fallen kann. Diese Strebe ist von einem Weichstoffrohr 214 umhüllt.

Die die Strebe umhüllende Weichstoffmuffe, vorzugsweise aus gewebeverstärktem Gummi, erfüllt den Zweck, einerseits den Spalt zwischen den freien Klappenkanten in deren Schließstellung sicher abzudichten und andererseits das Geräusch zu dämpfen, das beim Einwerfen und Entleeren von Glas infolge Auftreffens auf die sonst nackte Strebe entsteht.

Besonders vorteilhaft ist es, wann das Weichstoffrohr mit deutlichem Spiel auf der Strebe sitzt und so auf der Strebe angeordnet ist, daß es von den Klappen in deren Schließposition in Anlage an die Unterseite der Strebe gedrückt wird. Es ergibt sich dann nämlich oberhalb der Strebe ein luftgefüllter, von dem Weichstoffrohr begrenzter Raum, der noch weiter zur Geräuschminderung beiträgt und in vielen Fällen verhindert, daß auftreffende Hohlgläser, hauptsächlich Flaschen, zu Bruch gehen.

Figur 7 zeigt die Schließposition, Figur 8 den Beginn des Öffnungsvorgangs jeweils im Schnitt senkrecht zur Muffe 214.

## Patentansprüche

1. Sammelcontainer für Hohlglas mit einer unterhalb der Einwurfsöffnung innenwandig an gegenüberliegenden Containerwänden befestigten und den Container-Innenraum mindestens teilweise überspannenden Bremseinrichtung für eingeworfener Hohlglas, dadurch gekennzeichnet, daß die Bremseinrichtung gebildet wird von mindestens zwei übereinander angeordneten Bremsbändern (16, 18) aus jeweils einem textilen Flächengebilde mit einer Mehrzahl zueinander beabstandeter Schlitze (22), die sich unter dem Gewicht des Einwurfgutes öffnen.

2. Sammelcontainer nach Anspruch 1, dadurch gekennzeichnet, daß die Bremsbänder (16, 18) jeweils aus einer Mehrzahl parallel laufender, durch die Schlitze (22) beabstandeter Teilbänder bestehen, deren seitliche Enden miteinander verbunden sind zur Bildung eines geschlitzten, tuchartigen Flächengebildes.

3. Sammelcontainer nach Anspruch 1 oder 2, dadurch gekennzeichnet, daß die Schlitze (22) als im wesentlichen parallel längslaufende Schlitze mit einer Breite von mindestens 1 cm ausgebildet sind und die jeweils zwischen zwei benachbarten Schlitzen (22) liegenden Stege des textilen Flächengebildes eine Breite gleich oder größer der Breite der Schlitze (22) besitzen.

4. Sammelcontainer nach Anspruch 3, dadurch gekennzeichnet, daß die Breite der Schlitze (22) und der dazwischenliegenden Stege des textilen Flächengebildes jeweils im Bereich zwischen 1,5 und 4 cm liegt.

5. Sammelcontainer nach einem der Ansprüche 1 bis 4, dadurch gekennzeichnet, daß zwei Bremsbänder (16, 18) jeweils derart übereinander angeordnet sind, daß die Schlitze (22) der Bremsbänder (16, 18) zueinander versetzt sind.

6. Sammelcontainer nach einem der Ansprüche 1 bis 5, dadurch gekennzeichnet, daß die Bremsbänder (16, 18) wannenförmig mit einem leichten Durchhängungsgrad in dem Container eingehängt sind.

7. Sammelcontainer nach Anspruch 6, dadurch gekennzeichnet, daß die Bremseinrichtung ein oberes (16) und ein unteres (18) Bremsband umfaßt, wobei das untere Bremsband (18) mit einem höheren Durchhängungsgrad eingehängt ist als das obere Bremsband (16).

8. Sammelcontainer nach Anspruch 7, dadurch gekennzeichnet, daß das obere (16) und das untere (18) Bremsband gemeinsam an einer Befestigungseinrichtung (24) an den Containerwänden fixiert sind.

9. Sammelcontainer nach einem der Ansprüche 1 bis 8, dadurch gekennzeichent, daß das textile Flächengebilde aus einem Gewebe, Gewirke oder einer anderen textilen Ware besteht.

10. Sammelcontainer nach einem der Ansprüche 1 bis 9, dadurch gekennzeichnet, daß das textile Flächengebilde mit Gummi oder einem Kunststoffmaterial beschichtet ist.

11. Sammelcontainer nach einem der vorangehenden Ansprüche mit bodenseitigen Entleerungsklappen (2), dadurch gekennzeichnet, daß deren einander zugekehrte freie Enden einwärts abgewinkelt sind zum Aufsetzen auf eine am Boden befestigbare Schiene (7) mit einem Profil, das komplementär zu dem von den Klappenenden begrenzten Hohlprofil ist.

12. Sammelcontainer nach Anspruch 11, dadurch gekennzeichnet, daß die Schiene ein Dreieckprofil aufweist.

13. Sammelcontainer nach Anspruch 11 oder 12, dadurch gekennzeichnet, daß die Klappen an den Behälterkorpus in einer Ebene angelenkt sind, die auf gleichem Niveau liegt wie die freien, einander zugekehrten Kanten der Klappen.

14. Sammelcontainer nach einem der Ansprüche 1 bis 13, dadurch gekennzeichnet, daß er durch eine Trennwand (112) in zwei Räume (116', 118') für zwei unterschiedliche Glassorten unterteilt ist und beidseits der Trennwand an der Oberseite zwei Einwurföffnungen (116, 118) für jede Glassorte und an der Unterseite zwei getrennt voneinander betätigbare Entleerungsklappen, jeweils eine für jeden Raum, aufweist.

15. Sammelcontainer nach Anspruch 14, dadurch gekennzeichnet, daß auf jeder Seite der Trennwand je eine Einwurföffnung (116, 118) für jede Glassorte vorgesehen ist, von denen eine über eine Leiteinrichtung (120) mit dem gegenüberliegenden Raum verbunden ist.

16. Sammelcontainer nach Anspruch 15, dadurch gekennzeichnet, daß die Leiteinrichtung als eine die Trennwand (112) durchsetzende Rutsche ausgebildet ist.

17. Sammelcontainer nach einem der Ansprüche 11 bis 13 mit einer nahe den beiden freien Klappenenden angeordneten und zu diesen parallelen langgestreckten Aussteifungsstrebe des Containers, gekennzeichnet durch ein Weichstoffrohr (214), das die Strebe (216) umhüllt.

18. Sammelcontainer nach Anspruch 17, dadurch gekennzeichnet, daß die Strebe hohlzylindrisch ist.

19. Sammelcontainer nach Anspruch 17 oder 18, dadurch gekennzeichnet, daß das Weichstoffrohr mit Spiel auf der Strebe angeordnet ist.

20. Sammelcontainer nach Anspruch 18 und 19, dadurch gekennzeichnet, daß das Weichstoffrohr ebenfalls hohlzylindrisch ist mit einem Innendurchmesser, der deutlich größer ist als der Außendurchmesser der Strebe.

21. Sammelcontainer nach Anspruch 20, dadurch gekennzeichnet, daß die Anordnung der Strebe und die Querabmessungen der Strebe und des Weichstoffrohrs derart gewählt sind, daß das Weichstoffrohr bei geschlossenen Entleerungsklappen (2) von deren freien Enden gegen die Unterseite der Streben gedrückt ist.

22. Sammelcontainer nach einem der Ansprüche 17 bis 21, dadurch gekennzeichnet, daß das Weichstoffrohr aus einem vorzugsweise faserverstärkten Polymer, insbesondere aus Gummi, besteht.

## Claims

1. Container for the collecting of hollow glass, having a braking device for the hollow glass thrown therein, said braking device being attached to the inside of opposing container walls below the throw-in opening and at least partly spanning the interior of the container, characterised in that the braking device is formed by at least two braking strips (16, 18) arranged one above the other, each comprising a flat textile member having a plurality of spaced apart slots (22) which open up under the weight of the materials thrown in.

2. Collecting container according to claim 1, characterised in that the braking strips (16, 18) each consist of a plurality of parallel partial strips spaced by the slots (22), the lateral ends of the partial strips being joined together to form a slotted, cloth-like flat member.

3. Collecting container according to claim 1 or 2, characterised in that the slots (22) are formed as substantially parallel, longitudinally extending slots at least 1 cm wide and the webs of the flat textile member located between two adjacent slots (22) have a width which is equal to or greater than the width of the slots (22).

4. Collecting container according to claim 3, characterised in that the width of the slots (22) and the webs of the flat textile member between them is in the range from 1.5 to 4 cm.

5. Collecting container according to one of claims 1 to 4, characterised in that two braking strips (16, 18) are arranged one above the other such that the slots (22) of the braking strips (16, 18) are offset relative to one another.

6. Collecting container according to one of claims 1 to 5, characterised in that the braking strips (16, 18) are suspended in the container in a slightly sagging, tub-shaped configuration.

7. Collecting container according to claim 6, characterised in that the braking device has an upper (16) and a lower (18) braking strip, the lower braking strip (18) being suspended with a greater degree of sag than the upper braking strip (16).

8. Collecting container according to claim 7, characterised in that the upper (16) and lower (18) braking strips are jointly fixed to an attachment device (24) on the container walls.

9. Collecting container according to one of claims 1 to 8, characterised in that the flat textile material comprises a woven, knitted or other textile material.

10. Collecting container according to one of claims 1 to 9, characterised in that the flat textile member is coated with rubber or a plastics material.

11. Collecting container according to one of the preceding claims having emptying flaps (2) on its base, characterised in that the facing free ends thereof are bent inwards for placing on a rail (7) which may be fixed to the ground, said rail (7) having a profile which is complementary to the hollow profile bounded by the ends of the flaps.

12. Collecting container according to claim 11, characterised in that the rail has a triangular profile.

13. Collecting container according to claim 11 or 12, characterised in that the flaps are hinged to the body of the container in a plane which is level with the facing free edges of the flaps.

14. Collecting container according to one of claims 1 to 13, characterised in that it is subdivided by a partition wall (112) into two chambers (116', 118') for two different types of glass and on both sides of the partition wall there are two throw-in openings at the top (116, 118) for the two types of glass and there are two separately operable emptying flaps at the bottom, one for each chamber.

15. Collecting container according to claim 14, characterised in that on each side of the partition wall there is a throw-in opening (116, 118) for each type of glass, one of which is connected to the opposite chamber via a guiding device (120).

16. Collecting container according to claim 15, characterised in that the guiding device is constructed as a chute which passes through the partition wall (112).

17. Collecting container according to one of claims 11 to 13 having an elongate container reinforcing strut mounted near the two free flap ends and extending parallel thereto, characterised by a soft tube (214) enclosing the strut (216).

18. Collecting container according to claim 17, characterised in that the strut is a hollow cylinder.

19. Collecting container according to claim 17 or 18, characterised in that the soft tube is mounted on the strut with some play.

20. Collecting container according to claims 18 and 19, characterised in that the soft tube is also a hollow cylinder having an internal diameter which is significantly greater than the external diameter of the strut.

21. Collecting container according to claim 20, characterised in that the arrangement of the strut and the transverse dimensions of the strut and the soft tube are such that, when the emptying flaps (2) are closed, the soft tube is pressed against the underside of the struts by the free ends of said flaps (2).

22. Collecting container according to one of claims 17 to 21, characterised in that the soft tube comprises a polymer, preferably fibre-reinforced polymer, and particularly rubber.

## Revendications

1. Conteneur pour la collecte de verre creux, comprenant un dispositif de freinage du verre creux qui y est jeté, ledit dispositif étant fixé sur l'intérieur des parois au dessous de l'ouverture d'introduction sur des parois opposées du conteneur et formant, au moins partiellement, un pontage dans l'intérieur du conteneur, caractérisé en ce que le dispositif de freinage est constitué d'au moins deux bandes de freinage (16, 18) superposées et réalisées chacune sous forme d'un produit textile plat comportant une pluralité de fentes (22) qui sont disposées à distance l'une de l'autre et qui s'ouvrent sous le poids de la matière qui y est jetée.

2. Conteneur de collecte selon la revendication 1, caractérisé en ce que les bandes de freinage (16, 18) sont constituées, chacune, d'une pluralité de bandes partielles qui s'étendent parallèlement, qui sont séparées par les fentes (22) et dont les extrémités latérales sont reliées entre elles afin de former un produit plat fendu sous forme d'une étoffe.

3. Conteneur de collecte selon la revendication 1 ou 2, caractérisé en ce que les fentes (22) sont réalisées sous la forme de fentes d'une largeur au moins égale à 1 cm qui s'étendent sensiblement parallèlement et en ce que les traverses du produit textile plat qui se trouvent respectivement entre deux fentes voisines (22) possèdent une largeur qui est égale ou supérieure à la largeur des fentes (22).

4. Conteneur de collecte selon la revendication 3, caractérisé en ce que la largeur des fentes (22) et celle des traverses du produit textile plat qui se trouvent entre elles sont comprises chacune dans la gamme de 1,5 à 4 cm.

5. Conteneur de collecte selon l'une quelconque des revendications 1 à 4, caractérisé en ce que deux bandes de freinage (16, 18) sont disposées respectivement l'une au dessus de l'autre de telle manière que les fentes (22) des bandes de freinage (16, 18) sont décalées les unes par rapport aux autres.

6. Conteneur de collecte selon l'une quelconque des revendications 1 à 5, caractérisé en ce que les bandes de freinage (16, 18) sont suspendues dans le conteneur en formant une cuvette présentant une faible flèche.

7. Conteneur de collecte selon la revendication 6, caractérisé en ce que le dispositif de freinage comprend une bande de freinage supérieure (16) et une bande de freinage inférieure (18), la bande de freinage inférieure (18) étant suspendue avec une flèche plus élevée que celle de la bande de freinage supérieure (16).

8. Conteneur de collecte selon la revendication 7, caractérisé en ce que la bande de freinage supérieure (16) et la bande de freinage inférieure (18) sont fixées ensemble sur un dispositif de fixation (24) sur les parois du conteneur.

9. Conteneur de collecte selon l'une quelconque des revendications 1 à 8, caractérisé en ce que le produit textile plat est constitué en une matière tissée, un tissu à maille ou un autre produit textile.

10. Conteneur de collecte selon l'une quelconque des revendications 1 à 9, caractérisé en ce que le produit textile plat est recouvert de caoutchouc ou d'une matière synthétique.

11. Conteneur de collecte selon l'une quelconque des revendications précédentes, comportant des trappes de vidage (2) disposées du côté du sol, caractérisé en ce que leurs extrémités libres qui se font face sont coudées vers l'intérieur en vue de la mise en place sur un rail (7) oui est fixable sur le sol et qui présente un profil qui est complémentaire du profil creux délimité par les extrémités des trappes.

12. Conteneur de collecte selon la revendication 11, caractérisé en ce que le rail présente un profil triangulaire.

13. Conteneur de collecte selon la revendication 11 ou 12, caractérisé en ce que les trappes sont articulées sur le corps du conteneur dans un plan qui est au même niveau que les extrémités libres des trappes qui se font face.

14. Conteneur de collecte selon l'une quelconque des revendications 1 à 13, caractérisé en ce qu'il est divisé, par une paroi de séparation (112), en deux zones (116', 118') destinées à différentes sortes de verre et en ce qu'il comporte, des deux côtés de la paroi de séparation, à la partie supérieure, deux ouvertures d'introduction (116, 118) pour chaque sorte de verre et, à la partie inférieure, deux trappes de vidage pouvant être actionnées séparément, respectivement une pour chaque zone.

15. Conteneur de collecte selon la revendication 14, caractérisé en ce que, de chaque côté de la paroi de séparation, on prévoit, à chaque fois, une ouverture d'introduction (116, 118) pour chaque sorte de verre, l'une d'entre elles étant reliée à la zone opposée par l'intermédiaire d'un dispositif de guidage (120).

16. Conteneur de collecte selon la revendication 15, caractérisé en ce que le dispositif de guidage est réalisé sous la forme d'un glissoir traversant la paroi de séparation (112).

17. Conteneur de collecte selon l'une quelconque des revendications 11 à 13, comportant une traverse de renforcement du conteneur qui est disposée au voisinage des deux extrémités libres des trappes et qui s'étend en direction longitudinale parallèlement à celles-ci, caractérisé par un tube en matériau mou (214) qui enveloppe la traverse (216).

18. Conteneur de collecte selon la revendication 17, caractérisé en ce que la traverse est en forme de cylindre creux.

19. Conteneur de collecte selon la revendication 17 ou 18, caractérisé en ce que le tube en matériau mou est disposé avec du jeu sur la traverse.

20. Conteneur de collecte selon la revendication 18 ou 19, caractérisé en ce que le tube en matériau mou est également en forme de cylindre creux et présente un diamètre intérieur qui est nettement plus élevé que le diamètre extérieur de la traverse.

21. Conteneur de collecte selon la revendication 20, caractérisé en ce que la disposition de la traverse et les dimensions transversales de la traverse et du tube en matériau mou sont choisies de telle manière que, lorsque les trappes de vidage (2) sont fermées, le tube en matériau mou est comprimé par les extrémités libres de celles-ci sur la face inférieure de la traverse.

22. Conteneur de collecte selon l'une quelconque des revendications 17 à 21, caractérisé en ce que le tube en matériau mou est réalisé en un polymère, de préférence renforcé par des fibres, en particulier en caoutchouc.
